# EUROPÄISCHE PATENTSCHRIFT

(11) **EP 1 947 285 B1**
(45) Veröffentlichungstag und Bekanntmachung des Hinweises auf die Patenterteilung: **01.03.2017**
(21) Anmeldenummer: 08100063.0
(22) Anmeldetag: 03.01.2008
(51) Int. Cl.: E06B 9/11, E06B 9/15, E06B 9/384

(54) **Rollladen**
Roller blind
Stores

(30) Priorität: 12.01.2007 DE 202007000744 U
(43) Veröffentlichungstag der Anmeldung: 23.07.2008
(73) Patentinhaber: SCHÜCO International KG, 33609 Bielefeld (DE)
(72) Erfinder: Bielefeld, Hans-Walter, 33719, Bielefeld (DE); Höcker, Eitel-Friedrich, 33739, Bielefeld (DE)
(74) Vertreter: Dantz, Jan Henning

(56) Entgegenhaltungen:
- CH-A- 12 614
- FR-A- 920 097
- FR-A- 970 822

## Beschreibung

Die vorliegende Erfindung betrifft einen Rollladen, insbesondere zur Montage an einer Gebäudeöffnung, mit einer Vielzahl von miteinander gekoppelten Lamellen, nach dem Oberbegriff des Anspruchs 1.

Aus der FR 1 519 724 ist ein Rollladen bekannt, der eine Vielzahl von Lamellen aufweist, die an ihrer Oberkante ein Hakenelement und an ihrer Unterseite einen Gegenhaken aufweisen. Dadurch können die Lamellen lose aneinander gehängt werden, wobei eine vertikale Bewegbarkeit der Lamellen untereinander durch die offene Gestaltung des Hakens und des Gegenhakens erhalten bleibt. Der Haken ist aus einem Steg gebildet, an dem eine Vielzahl von Öffnungen ausgespart sin. Wenn die Lamellen lose aneinander hängen, sind die Öffnungen im sichtbaren Bereich und ermöglichen somit einen Lichteinfall. Oberhalb einer Gebäudeöffnung können die Lamellen auf einer Rolle aufgewickelt werden, wobei sie im Bereich des Hakens und des Gegenhakens drehbar sind. Beim Abwickeln werden die Lamellen durch ihr Eigengewicht auseinander gezogen und eine Gebäudeöffnung ist durch den Rollladen zunächst teilweise, dann vollständig transluzent verschattet. Dann werden die Lamellen anfangs im unteren Bereich, bis hin zur Oberkante der Gebäudeöffnung aufeinander gelegt, bis die Gebäudeöffnung opak verschattet ist.

Aufgegriffen wurde diese Lösung wieder in der DE 101 39 583 A1, Fig. 4. Aus Fig. 3 und 4 dieser Schrift ist ein Rollladen bekannt, der eine Vielzahl von Lamellen aufweist, die mittels Hakenelementen miteinander verbunden sind, welche die Lamellen durchsetzen. Dadurch können die Lamellen wiederum lose aneinander gehängt werden, wobei eine vertikale Bewegbarkeit der Lamellen untereinander durch die offene Gestaltung des Hakens und des Gegenhakens erhalten bleibt. Die Montage ist zudem problematisch.

Nach einer weiteren Lösung dieser Schrift sind die Lamellen, die als rohrförmige Elemente ausgebildet sind, von Bohrungen durchsetzt, durch welche ein Drahtseil gezogen ist. Um die Lamellen relativ zueinander auf Abstand zu halten, ist jeweils zwischen zwei Lamellen eine Hülse über das Drahtseil gezogen. Hieran ist nachteilig, dass die Hülsen die Optik der Anordnung nachteilig beeinflussen. Die an sich durch Einsatz eines Seiles, insbesondere eines Drahtseiles, mögliche filigrane Optik geht derart verloren.

Nach einer dritten Variante (Figuren 9 und 10) sind die Lamellen mit einem starren Draht verbunden, der aber das Aufwickeln behindert.

Darüber hinaus sind die eingesetzten rohrförmigen Elemente relativ labil und knicken leicht.

Ein gattungsgemäßer Rollladen ist aus der CH 12614 A bekannt. Die horizontal ausgerichteten Lamellen dieses Rollladens sind von Seilen durchsetzt. Von der Rückseite her sind ferner Löcher in die Lamellen eingebracht, welche auch jeweils eines der Seile durchsetzt. Durch ein Ausgießen der Löcher mit einem aushärtbaren Material wie Gips wird ein sicherer Sitz der Lamellen auf dem Seil gewährleistet.

Die Erfindung hat die Aufgabe, einen Rollladen zu schaffen, bei dem die einzelnen Lamellen auf andere Weise mittels wenigstens eines flexiblen Seils miteinander verbunden und auf dem Seil in definiertem Abstand zueinander gehalten sind, ohne dass hierdurch die Optik des Seiles beeinträchtigt wird.

Die Erfindung löst diese Aufgabe durch den Gegenstand des Anspruchs 1. Nach dem Kennzeichen dieses Anspruchs sind die Lamellen mittels einer Prägung im Bereich der Bohrung auf dem Seil festgelegt, mit der Material der Lamellen gegen das Seil gepresst ist. Damit ist der Bereich des Seiles zwischen den Lamellen auf einfache Weise halteelementfrei. Die Optik wird damit in diesem Bereich nicht nachteilig von einem Halteelement beeinträchtig sondern bleibt filigran und ansprechend.

Vorzugsweise bestehen die Lamellen aus Vollmaterialprofilen, insbesondere aus Leichtmetall, wobei sie von den Bohrungen durchsetzt und wiederum mittels Materialprägung auf dem Seil gehalten sind. Auch diese Variante der Erfindung kommt ohne separates Halteelement auf dem Seil aus und ist damit kostengünstig und leicht herstellbar. Sie bietet zudem den geforderten Vorteil der ansprechenden Optik ohne Halteelement zwischen den Lamellen.

Vorteilhafte Ausgestaltungen sind den Unteransprüchen zu entnehmen.

Nachfolgend wird die Erfindung anhand eines Ausführungsbeispieles unter Bezug auf die Zeichnung näher erläutert. Es zeigen:
- Fig. 1: eine Draufsicht auf eine Gebäudeöffnung mit mehreren Rolläden;
- Fig. 2: einen Schnitt durch eine Lamelle eines Rollladens;
- Fig. 3: einen Schnitt durch die Lamelle aus Fig. 2 im Bereich einer Bohrung durch die Lamelle;
- Fig. 4: den Schnitt durch die Lamelle aus Fig. 3 mit einem Drahtseil, das die Bohrung durch die Lamelle durchsetzt;
- Fig. 5, 6: eine weitere Lamelle mit Bohrung, einmal mit und einmal ohne die Lamelle durchsetzendes Drahtseil;
- Fig. 7: eine Darstellung von Lamellen eines Rollladens in verschiedenem Abstand zueinander.

In Figur 1 ist eine sich über zwei Etagen erstreckende Gebäudeöffnung 1 gezeigt, die in mehrere Flächenelemente aufgeteilt ist, und durch erfindungsgemäße Rolläden 2 verschattet werden können, wobei die Rolläden 2 eine Vielzahl von Lamellen 3 aufweisen. Die Rolläden bilden derart weite und enge transluzente Flächen 4, 5 aus.

Die einzelnen Lamellen 3 sind über wenigstens eines oder mehrere Seile 10 (Fig. 4), insbesondere Drahtseile, miteinander verbunden. Vorzugsweise können sie durch Zug an Zugeinrichtungen (hier nicht im Detail dargestellt) aufgerollt werden.

Die Lamellen 3 weisen vorzugsweise - aber nicht zwingend - einen Querschnitt nach Art der Fig. 2 auf.

Fig. 2 zeigt quasi den Zustand der bevorzugten Ausrichtung, wenn die Lamellen 3 zur Beschattung einer vertikalen Fläche eingesetzt werden. Der Einsatz der Lamellen 3 ist selbstverständlich nicht auf diese Geometrie der Lamellen und die gewählte Ausrichtung beschränkt. Die dargestellte Geometrie ist aber besonders vorteilhaft.

Die Lamellen 3 bestehen vorzugsweise aus einem Leichtmetall wie Aluminium und sind besonders bevorzugt als massive, nicht hohle (Strangpreß-)Profile ausgebildet.

Dies ist insbesondere möglich, da die einzelnen Lamellen 3 im Querschnitt vorzugsweise nur eine Erstreckung von wenigen Millimetern (5 bis 10 mm) aufweisen, so dass sie trotz der Ausbildung als Massivprofile leicht bleiben und dennoch besonders stabil sind, so dass sie deutliche Vorteile gegenüber Hohlprofilen ähnlich geringen Querschnitts bilden, die in der Regel relativ leicht knicken.

Nach Fig. 2 bilden die Lamellen 3 im Querschnitt nahezu eine Art rechtwinkliges Dreieck aus, wobei das im Schnitt zu betrachtende Dreieck eine Basis 6, eine hier nahezu rechtwinklig ausgerichtete Seitenfläche 8 - die aber vorzugsweise in sich konkav gebogen ausgebildet ist - und eine Schrägfläche 7 aufweist. Die Kantenbereiche zwischen den Flächen 6, 7, 8 sind vorzugsweise mit relativ großen Radien versehen und damit abgerundet ausgebildet.

Wie in Fig. 3 zu erkennen, sind die Lamellen 3 - je nach Anzahl der sie verbindenden Seile 10 - wenigstens einmal oder mehrfach von Bohrungen 9 durchsetzt, die sich vorzugsweise zwischen der Basis 6 und der Schrägfläche 7 erstrecken. Da die Seitenfläche 8 zur Bohrung 9 "nach innen hin" konkav ausgebildet ist, ist der Abstand zwischen der Bohrung 9 und der Seitenfläche 8 im mittleren Bereich der Seitenfläche 8 am kleinsten. Die konkave Ausgestaltet bietet auch einen optischen Vorteil, da Licht gebrochen wird und damit die Oberflächen gleichmäßig mit weichem Kontrast erscheinen.

Diese Ausgestaltung ermöglicht es, die Lamellen 3 auf überraschend einfache Weise an Seilen, insbesondere Drahtseilen 10 (Fig. 4), welche die Bohrungen 9 durchsetzen beabstandet zueinander festzulegen, indem einfach vorzugsweise im mittleren Bereich der Seitenfläche 8 mit konkaver Kontur eine Prägung 11 eingebracht wird, welche Material aus der Seitenfläche 8 der Lamelle gegen das Seil 10 drückt. Derart ist die Lamelle 3 in einfacher Weise ohne zusätzliches Hilfsmittel auf dem Seil 10 gehalten, ohne dass die Optik des Seils 10 beeinträchtigt wird. Die Kosten der Herstellung sind zudem minimal, da keine zusätzlichen Mittel zur Fixierung vorzusehen sind.

Es empfiehlt sich der Einsatz eines aus mehreren Einzelteilen geschlagenen Stahlseils, da hier die Prägung aufgrund der hohen Haftreibung besonders sicher hält.

Eine alternative Ausgestaltung der Erfindung offenbart Fig. 5.

Danach weist die Bohrung 9 zur Basis 12 hin einen größeren Durchmesser auf als zur Schrägfläche 7 hin. Dies kann beispielsweise dadurch realisiert werden, dass die Bohrung 9 zur Basis 6 hin gestuft ausgebildet ist, so dass ein unterer Bohrungsbereich 12 ausgebildet wird, der einen sacklochartigen Kragen 17 ausbildet.

Um die Lamelle 3 auf dem Drahtseil 10 an einem definierten Ort zu halten, wird dieses mit einem kurzen Haltelement 13, z.B. einer zusammengepressten und auf dem Drahtseil 10 festgelegten Hülse, versehen, die derart ausgestaltet ist, dass sie vollständig im Bohrungsbereich 12 unterbringbar ist, ohne dass sie nach außen aus der Bohrung vorsteht. Damit ist die Hülse 13 von außen für den Betrachter im Wesentlichen nicht sichtbar. Die Hülse 13 kann klemmend auf dem Seil 10 festgelegt sein. Das Haltelement kann klemmend in der Bohrung festgelegt sein, so dass die Lamellen 3 vertikal in beide Richtungen gehalten sind.

Derart wird zwar wiederum ein Halteelement wie eine Hülse 13 dazu benötigt, um die Lamellen 3 auf dem Drahtseil definiert voneinander zu beabstanden.

Von außen ist das Halteelement 13 aber für den Bertachter von der Seite aus nicht sichtbar, so dass die filigrane Optik einer Drahtseilverbindung nicht behindert wird. Nicht einmal eine Prägung ist sichtbar, so dass der optische Eindruck hier besonders vorteilhaft ist.

Fig. 7 veranschaulicht, dass es erfindungsgemäß auch auf einfache Weise möglich ist, den Abstand der Lamellen 3 innerhalb eines Rollladens 3 verschieden zu wählen. So kann der Abstand 14 zwischen zwei Lamellen 3 nach Art der Fig. a, b, c verschieden groß sein, um z.B. den besonderen Anforderungen in einem Raum gerecht zu werden, wo z.B. in verschiedenen Raumhöhen Licht- bzw. Sonnenstrahlen 15 aus verschiedenen Einfallswinkelbereichen (Einfallswinkel 16) am direkten Lichteinfall gehindert werden soll.

### Bezugszeichen

- Gebäudeöffnung: 1
- Rolläden: 2
- Lamellen: 3
- Flächen: 4, 5
- Basis: 6
- Schrägfläche: 7
- Seitenfläche: 8
- Bohrungen: 9
- Seil: 10
- Prägung: 11
- Bohrungsbereich: 12
- Haltelement: 13
- Lamellenabstand: 14
- Sonnenstrahlen: 15
- Einfallswinkel: 16
- Kragen: 17

## Patentansprüche

1. Rollladen, insbesondere zur Montage an einer Gebäudeöffnung (1), mit einer Vielzahl von miteinander gekoppelten Lamellen (3), die jeweils wenigstens eine Bohrung (9) aufweisen, welche von einem flexiblen Seil (10), insbesondere einem Drahtseil (10), durchsetzt ist, auf dem die Lamellen (3) relativ zueinander beabstandet gehalten sind, wobei die Lamellen (3) derart auf dem Seil (10) gehalten sind, dass auf dem Seil (10) in dem Bereich zwischen den Lamellen (3) kein Halteelement (13) sichtbar und angeordnet ist, **dadurch gekennzeichnet, dass** die Lamellen (3) mittels einer Prägung (11) im Bereich der Bohrung (9) auf dem Seil (10) festgelegt sind, mit der Material der Lamelle (3) gegen das Seil (10) gepresst ist.

2. Rollladen nach Anspruch 1, **dadurch gekennzeichnet, dass** die Lamellen (3) aus Vollmaterialprofilen bestehen.

3. Rollladen nach einem der vorstehenden Ansprüche 1 oder 2, **dadurch gekennzeichnet, dass** die Lamellen (3) im Querschnitt eine Dreiecksform ausbilden, wobei das im Schnitt zu betrachtende Dreieck eine Basis (6), eine hierzu ganz oder nahezu rechtwinklig ausgerichtete Seitenfläche (8) und eine Schrägfläche (7) aufweist.

4. Rollladen nach Anspruch 3, **dadurch gekennzeichnet, dass** die Seitenfläche (8) in sich konkav gebogen ausgebildet ist.

5. Rollladen nach Anspruch 3 oder 4, **dadurch gekennzeichnet, dass** sich die Bohrungen (9) zwischen der Basis und der Schrägfläche (7) erstrecken und dass die Prägung (11) in den Bereich der Seitenfläche (8) eingebracht ist.

6. Rollladen nach einem der vorstehenden Ansprüche 3 bis 5, **dadurch gekennzeichnet, dass** die Prägung (11) in den Bereich der konkaven Seitenfläche (8) an dem Ort in die Lamelle (3) eingebracht ist, in welchem der Abstand zwischen der Bohrung (9) und der Seitenfläche (8) am kleinsten ist.

7. Rollladen nach einem der vorstehenden Ansprüche 3 bis 6, **dadurch gekennzeichnet, dass** die Bohrung (9) zur Basis (6) hin einen größeren Durchmesser aufweist als zur Schrägfläche (7) hin.

8. Rollladen nach einem der vorstehenden Ansprüche, **dadurch gekennzeichnet, dass** die Bohrung (9) zur Basis hin gestuft ausgebildet ist, so dass ein unterer Bohrungsbereich (12) besteht, der einen sacklochartigen Kragen (17) ausbildet.

9. Rollladen nach einem der vorstehenden Ansprüche, **dadurch gekennzeichnet, dass** auf dem Seil (10) im Bereich wenigstens einer oder vorzugsweise jeder Lamelle (3) ein Haltelement (13) festgelegt ist, welches vollständig in der Bohrung (9) untergebracht ist.

10. Rollladen nach Anspruch 9, **dadurch gekennzeichnet, dass** das Halteelement (13) im Bohrungsbereich (12) angeordnet ist.

11. Rollladen nach einem der vorstehenden Ansprüche 9 oder 10, **dadurch gekennzeichnet, dass** das Halteelement (13) klemmend kraft- und/oder formschlüssig in dem Bohrungsbereich (12) eingelassen ist.

12. Rollladen nach einem der vorstehenden Ansprüche, **dadurch gekennzeichnet, dass** der Abstand der Lamellen (3) innerhalb eines Rollladens verschieden ist, so dass Bereiche verschiedenen Lamellenabstandes gebildet sind.

13. Rollladen nach einem der vorstehenden Ansprüche, **dadurch gekennzeichnet, dass** die Lamellen aus einem Leichtmetall wie Aluminium bestehen und als Strangpressprofile ausgebildet sind.

14. Rollladen nach einem der vorstehenden Ansprüche, **dadurch gekennzeichnet, dass** das Seil aus Einzellitzen gewickelt ist.

## Claims

1. Roller blind, in particular for installing at a building opening (1), having a plurality of slats (3) which are coupled to one another and which each have at least one bore (9) that is penetrated by a flexible cable (10), in particular a wire cable (10), on which the slats (3) are held at a distance from one another, wherein the slats (3) are held on the cable (10) in such a way that no holding element (13) is arranged and visible on the cable (10) in the region between the slats (3), **characterized in that** the slats (3) are fixed to the cable (10) by means of a stamping (11) in the region of the bore (9), by which material of the slat (3) is pressed against the cable (10).

2. Roller blind according to claim 1, **characterized in that** the slats (3) consist of solid material profiles.

3. Roller blind according to any of the preceding claims 1 or 2, **characterized in that** the slats (3) form a triangular shape in cross-section, wherein the triangle when viewed in cross-section has a base (6), a side face (8) oriented at a right angle or almost at a right angle thereto, and a sloping face (7).

4. Roller blind according to claim 3, **characterized in that** the side face (8) is concavely curved.

5. Roller blind according to claim 3 or 4, **characterized in that** the bores (9) extend between the base and the sloping face (7), and **in that** the stamping (11) is applied in the region of the side face (8).

6. Roller blind according to any of the preceding claims 3 to 5, **characterized in that** the stamping (11) is applied in the region of the concave side face (8) at the location in the slat (3) at which the distance between the bore (9) and the side face (8) is at its smallest.

7. Roller blind according to any of the preceding claims 3 to 6, **characterized in that** the bore (9) has a larger diameter towards the base (6) than towards the sloping face (7).

8. Roller blind according to any of the preceding claims, **characterized in that** the bore (9) is stepped towards the base so that there is a lower bore region (12) which forms a collar (17) in the manner of a blind hole.

9. Roller blind according to any of the preceding claims, **characterized in that** a holding element (13) is fixed to the cable (10) in the region of at least one or preferably each slat (3), said holding element being fully accommodated in the bore (9).

10. Roller blind according to claim 9, **characterized in that** the holding element (13) is arranged in the bore region (12).

11. Roller blind according to any of the preceding claims 9 or 10, **characterized in that** the holding element (13) is sunk into the bore region (12) in a clamping manner with a force and/or form fit.

12. Roller blind according to any of the preceding claims, **characterized in that** the spacing of the slats (3) within a roller blind is different so that regions of different slat spacing are formed.

13. Roller blind according to any of the preceding claims, **characterized in that** the slats are made of a light metal such as aluminium and are formed as extruded profiles.

14. Roller blind according to any of the preceding claims, **characterized in that** the cable is wound from single strands.

## Revendications

1. Volet roulant, en particulier destiné à être monté dans une ouverture de bâtiment (1), avec un grand nombre de lamelles (3) couplées entre elles qui présentent chacune un perçage (9) traversé par un cordon flexible (10), en particulier un câble métallique (10), sur lequel les lamelles (3) sont retenues à distance les unes des autres, les lamelles (3) étant retenues sur le câble (10) de telle manière qu'aucun élément de maintien (13) ne soit visible ni disposé sur le câble (10) dans la zone comprise entre les lamelles (3), **caractérisé en ce que** les lamelles (3) sont fixées sur le câble (10) au moyen d'un gaufrage (11) au niveau du perçage (9), qui presse le matériau de la lamelle (3) contre le câble (10).

2. Volet roulant selon la revendication 1, **caractérisé en ce que** les lamelles (3) se composent de profilés en matériau plein.

3. Volet roulant selon l'une des revendications 1 ou 2, **caractérisé en ce que** les lamelles (3) ont une forme triangulaire en section, le triangle vu en coupe présentant une base (6), un côté (8) perpendiculaire ou presque à celle-ci et une face oblique (7).

4. Volet roulant selon la revendication 3, **caractérisé en ce que** le côté (8) a une forme concave.

5. Volet roulant selon la revendication 3 ou 4, **caractérisé en ce que** les perçages (9) s'étendent entre la base et la face oblique (7) et **en ce que** le gaufrage (11) est formé au niveau du côté (8).

6. Volet roulant selon l'une des revendications 3 à 5, **caractérisé en ce que** le gaufrage (11) est formé au niveau du côté concave (8), à l'endroit de la lamelle (3) où la distance entre le perçage (9) et le côté (8) est la plus petite.

7. Volet roulant selon l'une des revendications 3 à 6, **caractérisé en ce que** le perçage (9) présente un plus grand diamètre en direction de la base (6) que vers la face oblique (7).

8. Volet roulant selon l'une des revendications précédentes, **caractérisé en ce que** le perçage (9) est conformé en gradins en direction de la base, de sorte qu'il se crée une zone inférieure du perçage (12) qui forme un collet (17) en forme de trou borgne.

9. Volet roulant selon l'une des revendications précédentes, **caractérisé en ce qu'**est fixé sur le câble (10) au niveau d'au moins une lamelle (3) ou de préférence de chaque lamelle un élément de maintien (13) qui est entièrement logé dans le perçage (9).

10. Volet roulant selon la revendication 9, **caractérisé en ce que** l'élément de fixation (13) est disposé dans la zone du perçage (12).

11. Volet roulant selon l'une des revendications 9 ou 10, **caractérisé en ce que** l'élément de maintien (13) est inséré avec un serrage par friction et/ou en correspondance de forme dans la zone de perçage (12).

12. Volet roulant selon l'une des revendications précédentes, **caractérisé en ce que** la distance entre les lamelles (3) est différente dans un même volet roulant, de sorte que des zones d'écartement différent entre les lamelles sont formées.

13. Volet roulant selon l'une des revendications précédentes, **caractérisé en ce que** les lamelles sont faites d'un métal léger tel que l'aluminium et sont conformées comme des profilés extrudés.

14. Volet roulant selon l'une des revendications précédentes, **caractérisé en ce que** le câble est enroulé à partir de brins séparés.
